# EUROPÄISCHE PATENTANMELDUNG

(11) **EP 4 647 265 A1**
(43) Veröffentlichungstag der Anmeldung: **12.11.2025**
(21) Anmeldenummer: 24174348.3
(22) Anmeldetag: 06.05.2024
(51) Int. Cl.: B42D 25/29, B42D 25/36

(54) **FLÄCHIGES SICHERHEITSELEMENT MIT OPTISCHEN SICHERHEITSMERKMALEN**

(71) Anmelder: Hueck Folien Gesellschaft m.b.H., 4342 Baumgartenberg (AT)
(72) Erfinder: Mayrhofer, Marco, 4342 Baumgartenberg (AT)
(74) Vertreter: KLIMENT & HENHAPEL

(57) **Zusammenfassung**

Die Erfindung betrifft ein flächiges Sicherheitselement mit optischen Sicherheitsmerkmalen, umfassend zumindest einen Flächenbereich mit
- einer farbkippenden Schicht (6)
- sowie einer, in einer ersten Blickrichtung (7) unter der farbkippenden Schicht (6) angeordneten thermochromen Schicht (4),
- sowie einem absorbierenden Muster (3), das entweder zwischen der farbkippenden (6) und der thermochromen Schicht (4) oder in der ersten Blickrichtung (7) unter der thermochromen Schicht (4) angeordnet ist. Um eine geringere Dicke und eine geringere Sichtbarkeit des absorbierenden Musters (3) im Auflicht auf jener Seite des Sicherheitselements, die von der farbkippenden Schicht (6) abgewandt ist, sicherzustellen, ist vorgesehen, dass das absorbierende Muster (3) als schwarze Aluminiumoxidschicht ausgebildet ist und in der ersten Blickrichtung (7) gesehen unter dem absorbierenden Muster (3) eine reflektierende Schicht (2) vorgesehen ist.

## Beschreibung

### GEBIET DER ERFINDUNG

Die Erfindung betrifft ein flächiges Sicherheitselement mit optischen Sicherheitsmerkmalen, umfassend zumindest einen Flächenbereich mit
- einer farbkippenden Schicht
- sowie einer, in einer ersten Blickrichtung unter der farbkippenden Schicht angeordneten thermochromen Schicht,
- sowie einem absorbierenden Muster, das entweder zwischen der farbkippenden und der thermochromen Schicht oder in der ersten Blickrichtung unter der thermochromen Schicht angeordnet ist. Die Erfindung betrifft auch ein Verfahren zur Herstellung eines solchen Sicherheitselements.

### STAND DER TECHNIK

Aus der EP 2234816 A2 ist ein optisch variables Sicherheitselement bekannt, wo ein Substrat mit einem Aufdruck, insbesondere einem Offsetaufdruck in Form von Mustern, Linien, Zeichen oder einer Codierung, versehen ist. Auf dem Aufdruck ist im Siebdruck, Flexodruck oder Stichtiefdruck eine thermochrome Untergrundschicht aufgebracht und auf der thermochromen Schicht ist eine optisch variable Farbschicht aufgebracht. Die thermochrome Schicht ist dabei so ausgelegt, dass der Farbkippeffekt der Farbschicht bei der Aktivierung der thermochromen Schicht für den Betrachter verschwindet. Bei Abkühlung wechselt die Farbe der thermochromen Schicht wieder zurück zu Schwarz bzw. zu dem ursprünglichen dunklen Erscheinungsbild, der Farbkippeffekt der Farbschicht tritt dann wieder deutlich in Erscheinung und die dunkle Schicht verdeckt erneut den unter ihr angeordneten Aufdruck.

Die EP 1226308 B2 zeigt ein Sicherheitselement mit einem Schichtaufbau, bei dem ein Substrat in einem ersten Schritt mit einem dunklen, vorzugsweise schwarzen Aufdruck versehen wird. Über diesem Aufdruck wird eine vollflächige Schicht aus thermochromem Material, gefolgt von einer optisch variablen transluzenten Schicht, aufgebracht. Wird für die thermochrome Schicht ein Material verwendet, das bei Umgebungstemperatur dunkel und opak ist, so erscheint die optisch variable Schicht als brillante Schicht mit einem Farbwechselspiel. Oberhalb der Umschlagtemperatur des thermochromen Materials wird die Schicht transparent und die optisch variable Schicht kann nur noch im Bereich der darunter liegenden Kennzeichnung gut erkannt werden. Auf diese Weise ist es möglich, Informationen zu erzeugen, die lediglich oberhalb der Umschlagstemperatur des thermochromen Materials sichtbar sind.

Aus der US 2010231846 A1 ist die Kombination einer Flüssigkristallschicht mit einer thermochromen Schicht und einem aufgedruckten absorbierenden Muster bekannt, wobei die thermochrome Schicht über der Flüssigkristallschicht oder unter der Flüssigkristallschicht und dem absorbierenden Muster angeordnet sein kann.

### DARSTELLUNG DER ERFINDUNG

Bei einer ersten Temperatur verdeckt die thermochrome Schicht das absorbierende Muster oder weist eine ähnliche Lichtabsorption wie das absorbierende Muster auf, sodass dieses im Auflicht, von der farbkippenden Schicht her gesehen, nicht wahrnehmbar ist, während bei einer zweiten Temperatur die thermochrome Schicht durchsichtiger ist als bei der ersten Temperatur oder eine andere Lichtabsorption als das absorbierende Muster aufweist, sodass das absorbierende Muster bzw. der Farbkippeffekt der farbkippenden Schicht über dem absorbierenden Muster im Auflicht, von der farbkippenden Schicht her gesehen, erkennbar ist.

Eine Aufgabe der Erfindung ist es, ein Sicherheitselement mit optischen Sicherheitsmerkmalen, umfassend eine farbkippende Schicht, eine thermochrome Schicht und ein absorbierendes Muster, bereitzustellen, das eine geringere Dicke des absorbierenden Musters bedingt und eine geringere Sichtbarkeit des absorbierenden Musters im Auflicht auf jener Seite des Sicherheitselements, die von der farbkippenden Schicht abgewandt ist.

Diese Aufgabe wird für ein flächiges Sicherheitselement mit optischen Sicherheitsmerkmalen, umfassend zumindest einen Flächenbereich mit
- einer farbkippenden Schicht
- sowie einer, in einer ersten Blickrichtung unter der farbkippenden Schicht angeordneten thermochromen Schicht,
- sowie einem absorbierenden Muster, das entweder zwischen der farbkippenden und der thermochromen Schicht oder in der ersten Blickrichtung unter der thermochromen Schicht angeordnet ist, dadurch gelöst, dass das absorbierende Muster als schwarze Aluminiumoxidschicht ausgebildet ist und in der ersten Blickrichtung gesehen unter dem absorbierenden Muster eine reflektierende Schicht vorgesehen ist.

Eine sogenannte schwarze Aluminiumoxidschicht ist dem Fachmann bekannt. Sie enthält als wesentlichen Anteil unterstöchiometrisches Aluminiumoxid und wird durch das Verdampfen von Aluminium in einer sauerstoffhaltigen Umgebung hergestellt. Eine mögliche Art der Herstellung einer schwarzen Aluminiumoxidschicht ist in der EP 1522606 A1 geoffenbart. Dort wird auch auf die US 5766827 A verwiesen, wonach zur Festlegung des Grades der Schwarzfärbung ein Sauerstoffgehalt des Aluminiumoxides von 19 bis 58 At.-% und eine in Transmission gemessene optische Dichte von mindestens 0,3 bei einer Wellenlänge von 200 nm bis 1100 nm festgelegt wird. Der Stoffmengenanteil von Sauerstoff beträgt dort somit zwischen 19 und 58 %. Mit den Angaben des Sauerstoffgehaltes, genauer des Sauerstoffmengenanteils, und der optischen Dichte sind die Dicke und der Oxidationsgrad und damit auch der Grad der Schwarzfärbung ausreichend festgelegt.

Gemäß EP 1522606 A1 wird durch Verdampfung von Aluminium und Zufuhr von Sauerstoff in den Aluminiumdampf eine schwarze Aluminiumoxidschicht mit einer Aluminiummassenbelegung abgeschieden, deren Wert über einem bestimmten Grenzwert liegt. Zur Beschreibung des Grades der Schwarzfärbung wird der visuelle Farbeindruck in Reflexion herangezogen. Dieser wird oberhalb des Grenzwertes der Al-Massenbelegung überraschend wenig durch die Schichtdicke beeinflusst. Dadurch werden verschiedene Vorteile erzielt. Insbesondere kann eine Regelung der Al-Verdampfungsrate entfallen, da ein Erreichen der verdampften Mindestmenge an Aluminium garantiert werden muss. Zur messtechnischen Erfassung des visuellen Eindruckes der schwarzen Schicht ist es vorteilhaft, Wertebereiche für die Parameter a*, b* und L* im L*a*b*-Farbenraum CIE 1976 [DIN 5033] zu definieren und deren Einhaltung zu überwachen. Absolut schwarz wäre eine Schicht, wenn L*=0 ist, d.h. kein Licht reflektiert wird. Dies kann jedoch in der Praxis kaum erreicht werden. Mit Vorteil kann zur Charakterisierung der Reflexionseigenschaften der Wert L* im CIELAB L*a*b* Farbraum 1976 oder ein mit L* streng korrelierender Wert herangezogen werden. Vorteilhafterweise werden die Reflexionseigenschaften innerhalb eines durch die Anforderungen an das Produkt vorgegebenen Zielbereiches gehalten. Besonders vorteilhaft lässt sich das realisieren, wenn als bandförmiges Substrat ein opakes Substrat, z. B. weiße PET-Folie, eingesetzt wird.

Gemäß EP 1522606 A1 lässt sich unterhalb des Minimalwertes der Aluminiummassenbelegung über den gesamten Bereich der Sauerstoffzugabe kein Arbeitspunkt finden, bei dem die Schicht eine ausreichend schwarze Färbung aufweist. Dies ist teilweise damit zu erklären, dass unterhalb einer Mindestschichtdicke die optische Dichte des Aluminiumoxides zu gering ist, so dass durch das Substrat hindurchtretendes Licht oder am Substrat reflektiertes Licht sichtbar wird. Oberhalb der Mindestschichtdicke verschwindet jedoch der Einfluss des Substrates, so dass der Prozess nahezu unabhängig von Schichtdickenschwankungen, bei Einhaltung der Mindestschichtdicke, wird. Eine weitere mögliche Erklärung für diesen Effekt ist, dass bei der Schwarzfärbung neben dem Oxidationsgrad des Aluminiums auch Struktureffekte eine Rolle spielen, die die Lichtabsorption beeinflussen. Aus diesem Grund ist der Minimalwert der Aluminiummassenbelegung gemäß EP 1522606 A1 keine von technologischen Parametern unabhängige Größe, sondern für jeden Satz von Prozessparametern erneut zu ermitteln. Außerdem hängt er von den Qualitätsanforderungen ab, die an das beschichtete Produkt gestellt werden. Oberhalb einer bestimmten Aluminiummassenbelegung bildet sich eine Struktur heraus, die zu einer breitbandigen starken Lichtabsorption führt. Dies ist teilweise bereits oberhalb von 15 µg/cm², häufig oberhalb von 20 µg/cm², mit Sicherheit jedoch oberhalb von 35 µg/cm² der Fall. Durch Einhaltung einer Mindest-Aluminiummassenbelegung wird auch die Prozessführung erleichtert, da nur zu gewährleisten ist, dass die Mindest-Aluminiummassenbelegung nicht unterschritten wird, die Schwarzfärbung kann dann durch Einstellung nur noch eines Parameters geregelt werden. Dieser Parameter kann bei im Wesentlichen konstanter Aluminiummassenbelegung der Aluminiumoxidschicht die Menge des in den Verdampfungsraum gegebenen Sauerstoffs oder bei im Wesentlichen konstanter Menge des in den Verdampfungsraum gegebenen Sauerstoffs die Aluminiumverdampfungsrate sein.

Durch die reflektierende Schicht wird die Sichtbarkeit des absorbierenden Musters im Auflicht auf jener Seite des Sicherheitselements, die von der farbkippenden Schicht abgewandt ist, verringert. Dies ist von Vorteil, weil das Muster ja nur im Auflicht auf der anderen Seite des Sicherheitselements, jener mit der farbkippenden Schicht, eine Rolle spielt. Die reflektierende Schicht kann z.B. eine Metallschicht sein, vorzugsweise eine Aluminiumschicht.

Die schwarze Aluminiumoxidschicht weist im Vergleich zu aufgedruckten Schichten eine geringe Dicke auf, sodass das absorbierende Muster entsprechend flach ist. Auch die reflektierende Schicht ist in der Regel so dünn ausgestaltet, dass die Summe der Dicken von schwarzer Aluminiumoxidschicht und reflektierender Schicht kleiner ist als die Dicke von aufgedruckten Schichten.

Die reflektierende Schicht ist in der Regel unmittelbar, also ohne weitere Zwischenschicht, unter dem absorbierenden Muster angeordnet. Insbesondere kann die reflektierende Schicht unmittelbar auf der schwarzen Aluminiumoxidschicht aufgebracht oder die schwarze Aluminiumoxidschicht unmittelbar auf der reflektierenden Schicht aufgebracht sein.

Das absorbierende Muster erscheint aufgrund der reflektierenden Schicht beim Blick auf die reflektierende Schicht weniger absorbierend als beim Blick entlang der ersten Blickrichtung, also beim Blick auf das absorbierende Muster durch die farbkippende Schicht hindurch. Damit tritt das absorbierende Muster dort, gleichsam auf der Unterseite des Sicherheitselements, weniger stark zutage als auf der Oberseite, wo es mit der farbkippenden Schicht zusammenwirkt und sichtbar sein soll.

Die reflektierende Schicht kann im Fall einer Aluminiumschicht in einem Arbeitsgang, also ohne Entfernung des bereits teilweise beschichteten Materials aus der Beschichtungsanlage oder ohne dem Einbringen eines neuen Beschichtungsmaterials, mit der schwarzen Aluminiumoxidschicht hergestellt werden. Dabei kann die reflektierende Schicht - in Dickenrichtung gesehen - kontinuierlich in die schwarze Aluminiumoxidschicht übergehen. Es wird entweder mit der Herstellung der Aluminiumschicht begonnen und dann der Sauerstoffanteil im Beschichtungsvorgang, etwa während einer Vakuumbeschichtung, laufend erhöht, sodass mit zunehmender Schichtdicke eine schwarze Aluminiumoxidschicht entsteht. Oder es wird mit der Herstellung der schwarzen Aluminiumoxidschicht begonnen und der Sauerstoffanteil im Beschichtungsvorgang, etwa während einer Vakuumbeschichtung, laufend reduziert, sodass am Ende eine Aluminiumschicht abgeschieden wird.

Eine thermochrome Schicht enthält Substanzen, die bei Temperaturänderung, also im angeregten Zustand, die Lichtabsorption ändern, wodurch sich die Lichtabsorption der thermochromen Schicht ändert. Grund für diese Änderungen in der Lichtabsorption sind meist Änderungen der Molekül- oder Kristallstruktur. Die Änderung der Lichtabsorption bedingt entweder, dass die thermochrome Schicht im nicht angeregten Zustand durchsichtig erscheint und im angeregten Zustand opak, also weniger durchsichtig als im nicht angeregten Zustand, oder dass die thermochrome Schicht im nicht angeregten Zustand opak erscheint und im angeregten Zustand durchsichtig, also weniger opak als im nicht angeregten Zustand. Die Änderung der Lichtabsorption kann reversibel sein, das heißt, z.B. nach einer Erwärmung nimmt die thermochrome Schicht nach dem Abkühlen wieder ihre ursprüngliche Lichtabsorption, insbesondere ihre ursprüngliche Farbe, an. Es gibt aber auch thermochrome Schichten, welche ihre Lichtabsorption, insbesondere ihre Farbe, nach einer Temperaturänderung irreversibel ändern, das heißt, z.B. nach einer Erwärmung behält die thermochrome Schicht die veränderte Lichtabsorption, insbesondere die veränderte Farbe, und kehrt auch nach dem Abkühlen nicht mehr zur ursprünglichen Lichtabsorption, insbesondere zur ursprünglichen Farbe, zurück. Sowohl reversible als auch irreversible thermochrome Substanzen bzw. thermochrome Schichten sind aus dem Stand der Technik bekannt.

Für das erfindungsgemäße Sicherheitselement kommen insbesondere solche thermochromen Schichten in Frage, welche das absorbierende Muster bei einer ersten Temperatur verdecken oder eine ähnliche Lichtabsorption wie das absorbierende Muster aufweisen, und welche bei einer zweiten Temperatur durchsichtiger als bei der ersten Temperatur sind oder eine andere, nämlich geringere, Lichtabsorption als das absorbierende Muster aufweisen.

Eine farbkippende Schicht erzeugt einen Farbkippeffekt, sodass sich der Farbeindruck der Schicht je nach Betrachtungswinkel ändert. Dies bedeutet, dass die Schicht im steilen Betrachtungswinkel, also etwa in einem Winkel von 75°-90° zur Fläche des Sicherheitselements, einen anderen Farbeindruck hervorruft als im flachen Betrachtungswinkel, also etwa einem Winkel von weniger als 75°, insbesondere weniger als 45°. Der Betrachtungswinkel beträgt 90°, wenn das Sicherheitselement normal zu seiner Ebene betrachtet wird, und 0°, wenn man parallel zur Ebene des Sicherheitselements blicken würde.

Bekannte farbkippende Schichten, die bei der gegenständlichen Erfindung vorteilhaft verwendet werden können, sind z.B. Flüssigkristallschichten (LC-Schichten), Schichten mit Flüssigkristallpigmenten (LC-Pigmentschichten) und Schichten mit Interferenzpigmenten.

Eine LC-Schicht wird in der Regel zunächst auf einem separaten Träger angeordnet, da die in der LC-Schicht enthaltenen Flüssigkristalle erst elektrisch und/oder magnetisch und/oder entlang einer Struktur oder Prägung des Trägers, z.B. an einer Folienoberfläche, ausgerichtet werden müssen, um für die Erzeugung eines Farbkippeffekts geeignet zu sein. Vorzugsweise erfolgt die Ausrichtung durch die Vorzugsrichtung des Trägers, der insbesondere eine Kunststofffolie sein kann. Erst danach wird die LC-Schicht, z.B. mittels einer Kleberschicht, auf eine der Schichten des Sicherheitselements aufgebracht. Der Träger der LC-Schicht kann dabei von der LC-Schicht entfernt oder auch auf der LC-Schicht belassen werden.

Schichten mit Flüssigkristallpigmenten (LC-Pigmentschichten) umfassen einerseits Flüssigkristallpigmente als auch eine Trägersubstanz, nämlich Bindemittel, die die Flüssigkristallpigmente aufnehmen kann, ohne ihre Funktion zu beeinträchtigen. Es ist hierbei erforderlich, dass diese Trägersubstanz jedenfalls transparent ist.

Eine LC-Schicht oder eine LC-Pigmentschicht benötigt, um gut erkennbare Farbeindrücke entstehen zu lassen, eine darunterliegende dunkle bis schwarze Absorberschicht.

Schichten mit Interferenzpigmenten, also Pigmenten, deren Wirkung vorwiegend oder ganz auf Interferenz von Licht an dünnen, hochbrechenden Schichten beruht, umfassen einerseits Interferenzpigmente als auch eine Trägersubstanz, nämlich Bindemittel, die die Interferenzpigmente aufnehmen kann, ohne ihre Funktion zu beeinträchtigen. Es ist hierbei erforderlich, dass diese Trägersubstanz jedenfalls transparent ist. Eine unter der Schicht mit Interferenzpigmenten angeordnete dunkle bis schwarze Absorberschicht verstärkt den Farbeffekt von Pastellfarbtönen hin zu intensiven Farbtönen.

Wenn eine LC-Schicht, eine LC-Pigmentschicht oder eine Schicht mit Interferenzpigmenten verwendet wird, ist keine zusätzliche Absorberschicht mehr erforderlich, sondern die Funktion der Absorberschicht wird durch die thermochrome Schicht erfüllt, wenn sich diese im Zustand hoher Lichtabsorption befindet, sowie durch das absorbierende Muster. Die Farbe der farbkippenden Schicht sowie der Farbkippeffekt bei Verkippen des Sicherheitselements sind dann gut sichtbar.

Zwischen farbkippender Schicht, thermochromer Schicht und absorbierendem Muster können jeweils noch eine oder mehrere weitere Schichten, wie Kleberschichten oder Primerschichten, angeordnet werden. Diese weiteren Schichten müssen soweit transparent sein, dass der erfindungsgemäße Effekt, also die Änderung des lichtabsorbierenden Hintergrunds der farbkippenden Schicht, gesehen in der ersten Blickrichtung, noch erkennbar ist.

In einer Ausführungsform der Erfindung ist vorgesehen, dass die reflektierende Schicht mit dem absorbierenden Muster deckungsgleich ausgebildet ist. Während die Erfindung grundsätzlich auch mit einer durchgehenden reflektierenden Schicht möglich wäre, also auch Zwischenräume des absorbierenden Musters abdecken könnte, ist bei dieser Ausführungsform nur dort eine reflektierende Schicht vorgesehen, wo auch ein absorbierendes Muster ist.

Wenn das absorbierende Muster zwischen der farbkippenden und der thermochromen Schicht angeordnet ist, kann vorgesehen sein, dass die thermochrome Schicht bei einer ersten Temperatur eine derart ähnliche Lichtabsorption aufweist wie das absorbierende Muster, dass in der ersten Blickrichtung gesehen über die Fläche der farbkippenden Schicht ein einheitlicher Farbeindruck herrscht, während die thermochrome Schicht bei einer zweiten Temperatur eine geringere Lichtabsorption aufweist als das absorbierende Muster, sodass in der ersten Blickrichtung gesehen die Farbintensität der farbkippenden Schicht im Flächenbereich des absorbierenden Musters größer ist als in einem Flächenbereich außerhalb des absorbierenden Musters.

Dadurch, dass die thermochrome Schicht im opaken Zustand die gleiche oder eine sehr ähnliche Lichtabsorption aufweist wie die das absorbierende Muster, ergeben in der ersten Blickrichtung gesehen beide gemeinsam eine durchgehende, dunkle, absorbierende Fläche, welche den Farbeffekt der farbkippenden Schicht erst gut erkennen lässt. Das absorbierende Muster ruft kein entsprechendes Muster in der farbkippenden Schicht hervor, diese weist im Wesentlichen überall, wo sie sich mit der thermochromen Schicht deckt, bei gegebenem Betrachtungswinkel die gleiche Farbe mit der gleichen Intensität auf. Wenn sich die thermochrome Schicht aber im durchsichtigen Zustand befindet, wirkt sie nicht mehr als Absorber für die farbkippende Schicht, oder zumindest weniger als das absorbierende Muster, dessen Lichtabsorption sich mit der Temperatur nicht ändert. Folglich wirkt nur das absorbierende Muster als Absorber, oder das absorbierende Muster wirkt zumindest stärker als Absorber als die thermochrome Schicht. Somit ist der Farbeffekt der farbkippenden Schicht nur dort oder zumindest dort stärker in Form einer intensiven Farbe erkennbar, wo sich darunter das absorbierende Muster befindet. Neben dem absorbierenden Muster ist keine Farbe der farbkippenden Schicht oder nur eine Farbe mit geringerer Intensität als über dem absorbierenden Muster erkennbar.

Wenn das absorbierende Muster zwischen der farbkippenden und der thermochromen Schicht angeordnet ist und die einzelnen Schichten auf einer gemeinsamen Trägerschicht angeordnet sind, kann die Trägerschicht in der ersten Blickrichtung gesehen vor der farbkippenden Schicht liegen, zwischen farbkippender Schicht und absorbierendem Muster, zwischen absorbierendem Muster und thermochromer Schicht oder nach der thermochromen Schicht.

Wenn das absorbierende Muster in der ersten Blickrichtung unter der thermochromen Schicht angeordnet ist, kann vorgesehen sein, dass die thermochrome Schicht bei einer ersten Temperatur eine derart hohe Lichtabsorption aufweist, dass in der ersten Blickrichtung gesehen das absorbierende Muster verdeckt wird und über die Fläche der farbkippenden Schicht ein einheitlicher Farbeindruck herrscht, während die thermochrome Schicht bei einer zweiten Temperatur eine geringere Lichtabsorption aufweist als das absorbierende Muster, sodass in der ersten Blickrichtung gesehen die Farbintensität der farbkippenden Schicht im Flächenbereich des absorbierenden Musters größer ist als in einem Flächenbereich außerhalb des absorbierenden Musters.

Da die thermochrome Schicht im opaken Zustand eine hohe Lichtabsorption aufweist, wird das - in der ersten Blickrichtung gesehen - darunterliegende absorbierende Muster verdeckt. Die thermochrome Schicht bildet eine durchgehende, dunkle, absorbierende Fläche, welche den Farbeffekt der farbkippenden Schicht erst gut erkennen lässt. Das absorbierende Muster ruft kein entsprechendes Muster in der farbkippenden Schicht hervor, diese weist im Wesentlichen überall, wo sie sich mit der thermochromen Schicht deckt, bei gegebenem Betrachtungswinkel die gleiche Farbe mit der gleichen Intensität auf. Wenn sich die thermochrome Schicht aber im durchsichtigen Zustand befindet, wirkt sie nicht mehr als Absorber für die farbkippende Schicht, oder zumindest weniger als das absorbierende Muster, dessen Lichtabsorption sich mit der Temperatur nicht ändert. Folglich wirkt wieder nur das absorbierende Muster als Absorber, oder das absorbierende Muster wirkt zumindest stärker als Absorber als die thermochrome Schicht. Somit ist der Farbeffekt der farbkippenden Schicht nur dort oder zumindest dort stärker in Form einer intensiven Farbe erkennbar, wo sich darunter das absorbierende Muster befindet. Neben dem absorbierenden Muster ist keine Farbe der farbkippenden Schicht oder nur eine Farbe mit geringerer Intensität als über dem absorbierenden Muster erkennbar.

Wenn das absorbierende Muster in der ersten Blickrichtung unter der thermochromen Schicht angeordnet ist und die einzelnen Schichten auf einer gemeinsamen Trägerschicht angeordnet sind, kann die Trägerschicht in der ersten Blickrichtung gesehen vor bzw. ober der farbkippenden Schicht liegen, zwischen farbkippender Schicht und thermochromer Schicht, zwischen thermochromer Schicht und absorbierendem Muster oder nach bzw. unter dem absorbierenden Muster.

In einer bevorzugten Ausführungsform der Erfindung ist die farbkippende Schicht eine Flüssigkristallschicht. Diese erscheint nur dann farbig und bedingt nur dann einen Farbkippeffekt, wenn in Blickrichtung hinter ihr eine dunkle absorbierende Schicht vorhanden ist. Erfindungsgemäß ist dies entweder die thermochrome Schicht im opaken Zustand, wodurch eine durchgehende farbige Fläche ohne Muster erscheint, wobei bei unterschiedlichem Betrachtungswinkel eine Änderung der Farbe auftritt; oder es ist das absorbierende Muster, wodurch das Muster farbig erscheint im Gegensatz zum Flächenbereich, der das Muster umgibt und weniger farbig oder im Idealfall gar nicht farbig auf Basis der farbkippenden Schicht erscheint. Allenfalls können im Flächenbereich, der das Muster umgibt, Farben von Schichten durchscheinen, die sich unterhalb der thermochromen Schicht und des absorbierenden Musters befinden.

Die Flüssigkristallschicht wird in der Regel mit einer Kleberschicht an einer der anderen Schichten des flächigen Sicherheitselements befestigt.

Gemäß einer Ausführungsform der Erfindung ist die thermochrome Schicht eine thermochrome Schicht mit reversibler Änderung der Lichtabsorption. Das heißt durch eine Erwärmung und eine anschließende Abkühlung kann das Sicherheitselement wieder in den Ausgangszustand übergeführt werden, von dem aus es durch eine Erwärmung erneut in den angeregten Zustand übergeführt werden kann, und so weiter. Die thermochrome Schicht kann also immer wieder vom opaken Zustand in den durchsichtigen Zustand übergeführt werden und umgekehrt. Diese Ausführungsform eignet sich für Sicherheitselemente, die öfters einer Überprüfung der Echtheit dienen sollen, wie z.B. für Ausweise oder Banknoten.

Gemäß einer alternativen Ausführungsform der Erfindung ist die thermochrome Schicht eine thermochrome Schicht mit irreversibler Änderung der Lichtabsorption. Das heißt durch eine einmalige Erwärmung kommt es zu einer einmaligen Änderung der Lichtabsorption, eine anschließende Abkühlung verändert diese nicht. Somit kann das Sicherheitselement nicht wieder in den Ausgangszustand übergeführt werden. Die thermochrome Schicht kann also nur einmal vom opaken Zustand in den durchsichtigen Zustand übergeführt werden, oder umgekehrt. Diese Ausführungsform eignet sich für Sicherheitselemente, die nur einmal einer Überprüfung der Echtheit dienen, wie z.B. für Versiegelungen für Verpackungen wertvoller Güter oder für Gutscheine oder für Rubbellose.

Gemäß einer Ausführungsform der Erfindung beträgt die Dicke des absorbierenden Musters weniger als 1 µm. Eine derart geringe Dicke bei gleichzeitiger guter Lichtabsorption kann eben durch das Aufdampfen einer schwarzen Aluminiumoxidschicht erzielt werden.

Gemäß einer Ausführungsform der Erfindung ist vorgesehen, dass das flächige Sicherheitselement eine Trägerschicht umfasst und das absorbierende Muster in einer oder mehreren Vertiefungen der Trägerschicht angeordnet ist. Insbesondere schließt das absorbierende Muster eben mit der Oberfläche der Trägerschicht ab. Auf diese Weise spielt die Dicke des absorbierenden Musters keine Rolle für die Höhe des Sicherheitselements, das in der Regel ohnehin eine Trägerschicht umfassen muss. Eine etwaige deckungsgleiche reflektierende Schicht wäre am Grunde der Vertiefung, unterhalb des absorbierenden Musters, angeordnet. Es ist auch denkbar, dass das absorbierende Muster am Grunde der Vertiefung angeordnet ist und die, insbesondere deckungsgleiche, reflektierende Schicht oberhalb des absorbierenden Musters angeordnet ist und eben mit der Oberfläche der Trägerschicht abschließt.

Gemäß einer Ausführungsform der Erfindung ist vorgesehen, dass die thermochrome Schicht durch Reibung manuell aktivierbar ist. Somit sind keine technischen Einrichtungen notwendig, um die Änderung der Lichtabsorption hervorzurufen.

Von der Erfindung umfasst sind auch Datenträger oder Wertdokumente, die ein erfindungsgemäßes flächiges Sicherheitselement aufweisen.

Das erfindungsgemäße Sicherheitselement weist in der Regel ein Trägersubstrat in Form einer Trägerschicht auf, auf welcher die einzelnen Schichten aufgebracht sind. Als Trägersubstrate kommen beispielsweise transparente Trägerfolien, vorzugsweise flexible Kunststofffolien, in Frage. Beispielsweise kann das Trägersubstrat aus einem der folgenden Materialien hergestellt sein oder eines der folgenden Materialien umfassen: Polyimid (PI), Polypropylen (PP), monoaxial orientiertes Polypropylen (MOPP), biaxial orientiertes Polypropylen (BOPP), Polyethylen (PE), Polyphenylensulfid (PPS), Polyetheretherketon (PEEK), Polyetherketon (PEK), Polyethylenimid (PEI), Polysulfon (PSU), Polyaryletherketon (PAEK), Polyethylennaphthalat (PEN), flüssigkristalline Polymere (LCP), Polyester, Polybutylenterephthalat (PBT) , Polyethylenterephthalat (PET), Polyamid (PA), Polycarbonat (PC), Cycloolefincopolymere (COC), Polyoximethylen (POM), Acrylnitril-butadien-styrol (ABS), Polyvinylchlorid (PVC), Ethylentetrafluorethylen (ETFE), Polytetrafluorethylen (PTFE), Polyvinylfluorid (PVF), Polyvinylidenfluorid (PVDF), Ethylen-Tetrafluorethylen-Hexafluorpropylen-Fluorterpolymer (EFEP), Cellulose- oder Lignin-basierte Kunststoffe, Polyhydroxyalkanoate (PHA), thermoplastische Stärke (TPS), Polymilchsäure (PLA), Polycaprolacton (PCL), Polybutylensuccinat (PBS), Polybutylenadipat-terephthalat (PBAT) und/oder zumindest ein recycelter und/oder biologisch und/oder marin abbaubarer Kunststoff und/oder Mischungen und/oder Co-Polymere dieser Materialien. Die Trägerfolien können transparent, transluzent, semi-opak oder opak sein.

Die aus dem Trägersubstrat gebildete Trägerschicht weist vorzugsweise eine Dicke von 5-700 µm, bevorzugt 5-200 µm, besonders bevorzugt 5-50 µm auf.

Das Sicherheitselement kann auch auf einer oder auf beiden Oberflächen oberflächenbehandelt, beschichtet oder kaschiert, beispielsweise mit Kunststoffen beschichtet oder kaschiert, oder lackiert sein, um die auf dem Sicherheitselement vorhandenen Sicherheitsmerkmale gegen mechanische, physikalische und/oder chemische Einflüsse zu schützen. Eine Schutzlackschicht kann beispielsweise auf Basis von Nitrocellulose, Acrylaten und deren Copolymeren, Polyamiden und deren Copolymeren, Polyvinylchloriden und deren Copolymeren aufgebaut sein oder aus einem vernetzenden Lack bestehen. Ferner kann das Sicherheitselement ein- oder beidseitig mit einer Kleberschicht versehen werden, um eine Festlegung auf oder in einem Datenträger oder Wertdokumente zu ermöglichen. Diese Kleberschicht kann entweder in Form einer Heißsiegel-, Kaltsiegel- oder Selbstklebebeschichtung ausgeführt sein.

Die erfindungsgemäßen Schichten können dabei auf das Trägersubstrat aufgebracht werden, um das Sicherheitselement zu bilden. Dieses Sicherheitselement kann anschließend, vor oder nach einer Oberflächenbehandlung, konfektioniert werden und als Streifen, Faden oder Patch in einen Datenträger oder ein Wertdokument zumindest teilweise eingebettet oder auf einen Datenträger oder ein Wertdokument appliziert werden. Insofern umfasst die Erfindung auch einen Datenträger oder ein Wertdokument, z.B. eine Banknote, welche ein erfindungsgemäßes Sicherheitselement aufweisen.

Bei einem Verfahren zur Herstellung eines erfindungsgemäßen flächigen Sicherheitselements ist vorgesehen, dass entweder zuerst eine Aluminiumschicht als reflektierende Schicht abgeschieden wird und unmittelbar anschließend durch eine Erhöhung des Sauerstoffgehalts eine schwarze Aluminiumoxidschicht als absorbierendes Muster, oder dass zuerst eine schwarze Aluminiumoxidschicht als absorbierendes Muster abgeschieden wird und unmittelbar anschließend durch eine Reduzierung des Sauerstoffgehalts eine Aluminiumschicht als reflektierende Schicht.

"Unmittelbar anschließend" bedeutet hier, dass der eine Schritt zeitlich an den anderen anschließt. Dies bedeutet auch, dass die beiden Schichten - schwarze Aluminiumoxidschicht und reflektierende Schicht - unmittelbar, also ohne eine weitere Zwischenschicht, räumlich aneinander anschließen.

Die Aluminiumschicht (als reflektierende Schicht) und die schwarze Aluminiumoxidschicht kann in einem Arbeitsgang hergestellt werden, also ohne Entfernen des bereits teilweise beschichteten Materials aus der Beschichtungsanlage. Dabei kann die reflektierende Schicht - in Dickenrichtung gesehen - kontinuierlich in die schwarze Aluminiumoxidschicht übergehen. Dies bedingt eine besonders gute und einfache Verbindung zwischen reflektierender Schicht und schwarzer Aluminiumoxidschicht.

Es wird entweder mit der Herstellung der Aluminiumschicht begonnen und dann der Sauerstoffanteil im Beschichtungsvorgang, etwa während einer Vakuumbeschichtung, laufend erhöht, sodass mit zunehmender Schichtdicke eine schwarze Aluminiumoxidschicht entsteht. Oder es wird mit der Herstellung der schwarzen Aluminiumoxidschicht begonnen und der Sauerstoffanteil im Beschichtungsvorgang, etwa während einer Vakuumbeschichtung, laufend reduziert, sodass am Ende eine Aluminiumschicht abgeschieden wird.

### KURZE BESCHREIBUNG DER FIGUREN

Die Erfindung wird nun anhand schematischer Figuren näher erläutert, die Ausführungsbeispiele einer erfindungsgemäßen Vorrichtung darstellen. Dabei zeigt
- Fig. 1: einen Querschnitt eines ersten erfindungsgemäßen Sicherheitselements,
- Fig. 2: einen Querschnitt eines zweiten erfindungsgemäßen Sicherheitselements,
- Fig. 3: einen Querschnitt eines dritten erfindungsgemäßen Sicherheitselements,
- Fig. 4: einen Querschnitt eines vierten erfindungsgemäßen Sicherheitselements,
- Fig. 5: eine Draufsicht eines erfindungsgemäßen Sicherheitselements nach einer der Fig. 1-4.

### WEGE ZUR AUSFÜHRUNG DER ERFINDUNG

Fig. 1 zeigt einen Querschnitt des Sicherheitselements, um den Aufbau der Schichten zu zeigen. Die Ebene des Sicherheitselements verläuft hier waagrecht. In Draufsicht auf das Sicherheitselement, siehe Fig. 5, kann das absorbierende Muster 3 z.B. der Großbuchstabe E sein, von dem im Querschnitt die drei Querbalken des E sichtbar sind.

Auf einer Trägerschicht 1, hier eine PET-Folie, ist zuerst eine reflektierende Schicht 2, hier eine Aluminiumschicht, und deckungsgleich auf dieser ein absorbierendes Muster 3 aufgebracht. Die Trägerschicht 1 wird zuerst mit Aluminium für die reflektierende Schicht 2 und anschließend mit unterstöchiometrischem Aluminiumoxid, welches das absorbierende Muster 3 bildet, bedampft.

Auf die Trägerschicht 1 mit dem absorbierenden Muster 3 ist eine thermochrome Schicht 4 aufgebracht und über dieser eine farbkippende Schicht 6, in diesem Fall eine LC-Schicht. Die LC-Schicht wird auf einem Träger hergestellt und noch auf dem Träger befindlich mittels einer Kleberschicht 5 auf die thermochrome Schicht 4 aufgeklebt. Der Träger der LC-Schicht, der in Fig. 1 oberhalb der farbkippenden Schicht 6 wäre, kann auf dieser verbleiben oder abgezogen werden.

Im ersten Zustand der thermochromen Schicht 4, wenn diese lichtundurchlässig ist und an sich schwarz erscheint, bildet diese den Absorber für die darüberliegende LC-Schicht als farbkippender Schicht 6. Der Betrachter sieht in der ersten Blickrichtung 7 im Auflicht den Effekt der farbkippenden Schicht 6, also eine Färbung in einer bestimmten Farbe über die gesamte Fläche der farbkippenden Schicht 6, die sich mit der thermochromen Schicht 4 deckt. Das absorbierende Muster 3, also z.B. der Großbuchstabe E, ist nicht sichtbar, weil es unter der nun schwarz erscheinenden thermochromen Schicht 4 liegt. In der zweiten Blickrichtung 8 sieht der Betrachter im Auflicht durch die hier transparente Trägerschicht 1 ein helles Muster, das durch die reflektierende Schicht 2 an der Unterseite des absorbierenden Musters 3 gebildet ist, umgeben von einem schwarzen Hintergrund, der durch die schwarz erscheinende thermochrome Schicht 4 gebildet wird. Der Betrachter würde also z.B. ein helles E vor einem dunklen Hintergrund sehen. Im Durchlicht ist je nach Transparenz der thermochromen Schicht 4 entweder - wenn die thermochrome Schicht 4 opak ist - nur eine schwarze Fläche oder - wenn die thermochrome Schicht 4 etwas transparent ist - das absorbierende Muster 3 als etwas dunkler als der umgebende Bereich zu erkennen.

Im zweiten Zustand der thermochromen Schicht 4, wenn diese lichtdurchlässig ist und an sich transparent erscheint, bildet diese keinen Absorber mehr für die darüberliegende LC-Schicht als farbkippender Schicht 6. Lediglich das absorbierende Muster 3 dient noch als Absorber für die farbkippende Schicht 6 und es ist in der ersten Blickrichtung 7 im Auflicht eine intensive Farbe im Bereich des absorbierenden Musters 3 und somit der Buchstabe E erkennbar (siehe Fig. 5), dazwischen nicht. Der Bereich außerhalb des absorbierenden Musters 3 erscheint weniger farbintensiv oder farblos, wenn die Trägerschicht 1 transparent ist. Man sieht also im Auflicht in der ersten Blickrichtung 7 z.B. ein großes farbiges E, das je nach Blickwinkel zumindest einmal die Farbe wechselt, umgeben von einem farblosen oder zumindest weniger farbintensiven Hintergrund. In der zweiten Blickrichtung 8 erscheint das absorbierende Muster 3 weiß oder zumindest hell und hebt sich nicht vom Hintergrund ab, der ebenfalls hell erscheint. Im Durchlicht ist das absorbierende Muster 3 dunkel und daher eindeutig erkennbar. Man würde im Durchlicht also z.B. ein dunkles E erkennen.

Grundsätzlich wäre auch denkbar, dass die Trägerschicht 1 zwischen absorbierendem Musters 3 und thermochromer Schicht 4 angeordnet ist, oder zwischen thermochromer Schicht 4 und farbkippender Schicht 6, oder oberhalb der farbkippenden Schicht 6. In diesen Fällen wäre es auch denkbar, dass bei der Herstellung zuerst das absorbierende Muster 3 und dann darauf die reflektierende Schicht 2 hergestellt wird: im ersten Fall würde das absorbierende Muster 3 auf die Trägerschicht 1 aufgebracht werden, im zweiten und dritten Fall auf die thermochrome Schicht 4.

In Fig. 2 ist die thermochrome Schicht 4 nicht wie in Fig. 1 zwischen farbkippender Schicht 6 und absorbierendem Muster 3 angeordnet, sondern unterhalb des absorbierenden Musters 3. Die thermochrome Schicht 4 ist hier beispielsweise an der Unterseite der Trägerschicht 1 angeordnet, welche an ihrer Oberseite das absorbierende Muster 3 mit der reflektierenden Schicht 2 enthält. Es könnte die Trägerschicht 1 aber auch unter der thermochromen Schicht 4 angeordnet sein, oder zwischen absorbierendem Muster 3 und farbkippender Schicht 6, oder oberhalb der farbkippenden Schicht 6.

Im ersten Zustand der thermochromen Schicht 4, wenn diese lichtundurchlässig ist und an sich schwarz erscheint, bildet diese, gemeinsam mit dem absorbierenden Muster 3, den Absorber für die darüberliegende LC-Schicht als farbkippender Schicht 6. Der Betrachter sieht in der ersten Blickrichtung 7 im Auflicht den Effekt der farbkippenden Schicht 6, also eine Färbung der gesamten farbkippenden Schicht 6 in einer bestimmten Farbe. Das absorbierende Muster 3, also z.B. der Großbuchstabe E, ist vor der nun schwarz erscheinenden thermochromen Schicht 4 nicht sichtbar. In der zweiten Blickrichtung 8 sieht der Betrachter im Auflicht nur die schwarz erscheinende thermochrome Schicht 4. Im Durchlicht ist je nach Transparenz der thermochromen Schicht 4 entweder - wenn die thermochrome Schicht 4 opak ist - nur eine schwarze Fläche oder - wenn die thermochrome Schicht 4 etwas transparent ist - das absorbierende Muster 3 als etwas dunkler als der umgebende Bereich zu erkennen.

Im zweiten Zustand der thermochromen Schicht 4, wenn diese lichtdurchlässig ist und an sich transparent erscheint, bildet diese keinen Absorber mehr für die darüberliegende LC-Schicht als farbkippender Schicht 6. Lediglich das absorbierende Muster 3 dient noch als Absorber für die farbkippende Schicht 6 und es ist in der ersten Blickrichtung 7 im Auflicht der Farbkippeffekt im Bereich des absorbierenden Musters 3 erkennbar, dazwischen nicht. Der Bereich außerhalb des absorbierenden Musters 3 erscheint transparent oder hell bis weiß. Man sieht also im Auflicht in der ersten Blickrichtung 7 z.B. ein großes farbiges E, das je nach Blickwinkel zumindest einmal die Farbe wechselt, vor einem farblosen oder zumindest weniger farbintensiven Hintergrund. In der zweiten Blickrichtung 8 erscheint das absorbierende Muster 3 weiß oder zumindest hell und hebt sich nicht vom Hintergrund ab, der ebenfalls hell erscheint. Im Durchlicht ist das absorbierende Muster 3 dunkel und daher eindeutig erkennbar. Man würde im Durchlicht also z.B. ein dunkles E erkennen.

Grundsätzlich wäre auch denkbar, dass die Trägerschicht 1 vor der farbkippenden Schicht 6 liegt, zwischen farbkippender Schicht 6 und absorbierendem Muster 3, oder nach der thermochromen Schicht 4. Im zweiten Fall wäre es auch denkbar, dass bei der Herstellung zuerst das absorbierende Muster 3 auf der Trägerschicht 1 hergestellt und dann auf das absorbierende Muster 3 die reflektierende Schicht 2 aufgebracht wird.

Bei den in den Fig. 1 und 2 beschriebenen Ausführungsvarianten könnte die thermochrome Schicht 4 durch Erwärmung, etwa durch Reibung mit der Hand, vom ersten, lichtundurchlässigen, in den zweiten, lichtdurchlässigen, Zustand oder vom zweiten, lichtdurchlässigen, in den ersten, lichtundurchlässigen, Zustand versetzt werden. Die Zustandsänderung kann dabei irreversibel sein, also durch Abkühlung keine Änderung bewirken, oder reversibel sein, sodass durch eine Abkühlung wieder der Ausgangszustand hergestellt wird und durch Reibung wieder eine Zustandsänderung erfolgt.

Fig. 3 zeigt einen Querschnitt eines Sicherheitselements mit der gleichen Schichtreihenfolge wie in Fig. 1. Im Unterschied zu Fig. 1 ist hier in Vertiefungen 9 der Trägerschicht 1 zuerst eine reflektierende Schicht 2, hier wieder eine Aluminiumschicht, und auf dieser, innerhalb der Vertiefungen 9, ein absorbierendes Muster 3 aufgebracht. Die Vertiefungen 9 der Trägerschicht 1 bilden also ein Muster, das dem absorbierenden Muster 3 entspricht. Die Vertiefungen 9 der Trägerschicht 1 werden zuerst mit Aluminium für die reflektierende Schicht 2 und anschließend mit unterstöchiometrischem Aluminiumoxid, welches das absorbierende Muster 3 bildet, bedampft. Das absorbierende Muster 3 schließt mit der Oberfläche der Trägerschicht 1 eben ab. Sonst gleichen Herstellung und Schichtaufbau jenem von Fig. 1, wobei bei der Herstellung des Sicherheitselements nach Fig. 3 zuerst die reflektierende Schicht 2 und darauf das absorbierende Muster 3 aufgebracht wird, etwa durch Bedampfen.

Fig. 4 zeigt einen Querschnitt eines Sicherheitselements mit der gleichen Schichtreihenfolge wie in Fig. 2. Im Unterschied zu Fig. 2 ist hier in Vertiefungen 9 der Trägerschicht 1 zuerst eine reflektierende Schicht 2, hier wieder eine Aluminiumschicht, und auf dieser, innerhalb der Vertiefungen 9, ein absorbierendes Muster 3 aufgebracht. Die Vertiefungen 9 der Trägerschicht 1 bilden also ein Muster, das dem absorbierenden Muster 3 entspricht. Die Vertiefungen 9 Trägerschicht 1 werden zuerst mit Aluminium für die reflektierende Schicht 2 und anschließend mit unterstöchiometrischem Aluminiumoxid, welches das absorbierende Muster 3 bildet, bedampft. Das absorbierende Muster 3 schließt mit der Oberfläche der Trägerschicht 1 eben ab. Sonst gleichen Herstellung und Schichtaufbau jenem von Fig. 2, wobei bei der Herstellung des Sicherheitselements nach Fig. 4 zuerst die reflektierende

Schicht 2 und darauf das absorbierende Muster 3 aufgebracht wird, etwa durch Bedampfen.

### BEZUGSZEICHENLISTE

- 1: Trägerschicht
- 2: reflektierende Schicht
- 3: absorbierendes Muster
- 4: thermochrome Schicht
- 5: Kleberschicht
- 6: farbkippende Schicht
- 7: erste Blickrichtung
- 8: zweite Blickrichtung
- 9: Vertiefung

## Patentansprüche

1. Flächiges Sicherheitselement mit optischen Sicherheitsmerkmalen, umfassend zumindest einen Flächenbereich mit
- einer farbkippenden Schicht (6)
- sowie einer, in einer ersten Blickrichtung (7) unter der farbkippenden Schicht (6) angeordneten thermochromen Schicht (4),
- sowie einem absorbierenden Muster (3), das entweder zwischen der farbkippenden (6) und der thermochromen Schicht (4) oder in der ersten Blickrichtung (7) unter der thermochromen Schicht (4) angeordnet ist, **dadurch gekennzeichnet, dass** das absorbierende Muster (3) als schwarze Aluminiumoxidschicht ausgebildet ist und in der ersten Blickrichtung (7) gesehen unter dem absorbierenden Muster (3) eine reflektierende Schicht (2) vorgesehen ist.

2. Flächiges Sicherheitselement nach Anspruch 1, **dadurch gekennzeichnet, dass** die reflektierende Schicht (2) eine Metallschicht ist.

3. Flächiges Sicherheitselement nach Anspruch 2, **dadurch gekennzeichnet, dass** die reflektierende Schicht (2) eine Aluminiumschicht ist.

4. Flächiges Sicherheitselement nach einem der vorhergehenden Ansprüche,
**dadurch gekennzeichnet, dass** die reflektierende Schicht (2) mit dem absorbierenden Muster (3) deckungsgleich ausgebildet ist.

5. Flächiges Sicherheitselement nach einem der vorhergehenden Ansprüche,
**dadurch gekennzeichnet, dass** das absorbierende Muster (3) zwischen der farbkippenden (6) und der thermochromen Schicht (4) angeordnet ist und die thermochrome Schicht (4) bei einer ersten Temperatur eine derart ähnliche Lichtabsorption aufweist wie das absorbierende Muster (3), dass in der ersten Blickrichtung (7) gesehen über die Fläche der farbkippenden Schicht (6) ein einheitlicher Farbeindruck herrscht, während die thermochrome Schicht (4) bei einer zweiten Temperatur eine geringere Lichtabsorption aufweist als das absorbierende Muster (3), sodass in der ersten Blickrichtung (7) gesehen die Farbintensität der farbkippenden Schicht (6) im Flächenbereich des absorbierenden Musters (3) größer ist als in einem Flächenbereich außerhalb des absorbierenden Musters (3).

6. Flächiges Sicherheitselement nach einem der Ansprüche 1 bis 4, **dadurch gekennzeichnet, dass** das absorbierende Muster (3) in der ersten Blickrichtung (7) unter der thermochromen Schicht (4) angeordnet ist und die thermochrome Schicht (4) bei einer ersten Temperatur eine derart hohe Lichtabsorption aufweist, dass in der ersten Blickrichtung (7) gesehen das absorbierende Muster (3) verdeckt wird und über die Fläche der farbkippenden Schicht (6) ein einheitlicher Farbeindruck herrscht, während die thermochrome Schicht (4) bei einer zweiten Temperatur eine geringere Lichtabsorption aufweist als das absorbierende Muster (3), sodass in der ersten Blickrichtung (7) gesehen die Farbintensität der farbkippenden Schicht (6) im Flächenbereich des absorbierenden Musters (3) größer ist als in einem Flächenbereich außerhalb des absorbierenden Musters (3).

7. Flächiges Sicherheitselement nach einem der vorhergehenden Ansprüche, **dadurch gekennzeichnet, dass** die farbkippende Schicht (6) eine Flüssigkristallschicht ist.

8. Flächiges Sicherheitselement nach einem der vorhergehenden Ansprüche, **dadurch gekennzeichnet, dass** die thermochrome Schicht (4) eine thermochrome Schicht mit reversibler Änderung der Lichtabsorption ist.

9. Flächiges Sicherheitselement nach einem der Ansprüche 1 bis 7, **dadurch gekennzeichnet, dass** die thermochrome Schicht (4) eine thermochrome Schicht mit irreversibler Änderung der Lichtabsorption ist.

10. Flächiges Sicherheitselement nach einem der vorhergehenden Ansprüche, **dadurch gekennzeichnet, dass** die Dicke des absorbierenden Musters (3) weniger als 1 µm beträgt.

11. Flächiges Sicherheitselement nach einem der vorhergehenden Ansprüche, **dadurch gekennzeichnet, dass** dieses eine Trägerschicht (1) umfasst und das absorbierende Muster (3) in einer oder mehreren Vertiefungen (9) der Trägerschicht (1) angeordnet ist.

12. Flächiges Sicherheitselement nach einem der vorhergehenden Ansprüche, **dadurch gekennzeichnet, dass** die thermochrome Schicht (4) durch Reibung manuell aktivierbar ist.

13. Datenträger oder Wertdokument aufweisend ein flächiges Sicherheitselement nach einem der Ansprüche 1 bis 12.

14. Verfahren zur Herstellung eines flächigen Sicherheitselements nach einem der Ansprüche 3 bis 12, wobei entweder zuerst eine Aluminiumschicht als reflektierende Schicht (2) abgeschieden wird und unmittelbar anschließend durch eine Erhöhung des Sauerstoffgehalts eine schwarze Aluminiumoxidschicht als absorbierendes Muster (3), oder wobei zuerst eine schwarze Aluminiumoxidschicht als absorbierendes Muster (3) abgeschieden wird und unmittelbar anschließend durch eine Reduzierung des Sauerstoffgehalts eine Aluminiumschicht als reflektierende Schicht (2).
